# FASCICULE DE BREVET EUROPEEN

(11) **EP 0 083 880 B1**
(45) Date de publication et mention de la délivrance du brevet: **26.02.1986**
(21) Numéro de dépôt: 82402191.9
(22) Date de dépôt: 01.12.1982
(51) Int. Cl.: F02P 7/02

(54) **Distributeur d'allumage pour moteurs à combustion interne**
Zündverteiler für Brennkraftmaschine
Ignition distributor for internal combustion engines

(30) Priorité: 24.12.1981 FR 8124212
(43) Date de publication de la demande: 20.07.1983
(73) Titulaire: DUCELLIER & Cie, F-94024 Créteil Cedex (FR)
(72) Inventeur: Noel, Gérard, F-95130 Le Plessis Bouchard (FR)
(74) Mandataire: Habert, Roger

## Description

L'invention concerne un distributeur d'allumage pour moteurs à combustion interne notamment de véhicules automobiles, distributeur comprenant: un boîtier dans lequel tourne un arbre d'entraînement; un générateur de signaux de commande d'allumage constitué d'un aimant permanent annulaire, d'une bobine induite, d'un stator et d'un rotor solidaire d'un manchon métallique centré sur l'arbre d'entraînement et se décalant angulairement par l'action d'un dispositif centrifuge comprenant un premier plateau solidaire de l'arbre d'entraînement et d'un deuxième plateau solidaire du manchon lesquels plateaux, sont reliés élastiquement par des ressorts de traction.

Dans de tels distributeurs, en fonctionnement, le rotor solidaire du manchon métallique, centré sur l'arbre d'entraînement, se décale angulairement, par rapport à cet arbre, par l'action des masses pivotantes du dispositif centrifuge.

Ces masses, dont l'amplitude du pivotement est proportionnelle à la vitesse de rotation de l'arbre d'entraînement et à l'encontre des ressorts de traction, sont disposées sur le plateau solidaire dudit arbre.

Des doigts fixés sur le deuxième plateau, solidaire du manchon métallique et consequemment du rotor, prennent appui sur des rampes prévues sur les masses pivotantes de manière à provoquer ainsi le décalage angulaire du manchon, lequel manchon portant le rotor et le deuxième plateau, est rappelé vers sa position d'origine, lorsque la vitesse de rotation décroit, par les ressorts de traction qui relient le premier et deuxième plateau.

La demanderesse a constaté que ces distributeurs présentent l'inconvénient d'avoir des écarts angulaires, c'est à dire de l'hystérésis, entre les valeurs relevées à vitesse de rotation croissante et les valeurs relevées à vitesse décroissante, dans la zone d'action de l'avance centrifuge, plus importants que dans les distributeurs munis d'un rupteur mécanique ou d'un générateur de signaux d'allumage par effet Hall, le dispositif d'avance centrifuge étant du même type. Ces écarts angulaires plus importants, préjudiciables au bon fonctionnement du moteur à combustion interne, sont dûs au fait qu'une partie du circuit magnétique constitué par l'aimant permanent, le stator et le rotor se ferme, sur lui-même par l'intermédiaire de l'arbre d'entraînement.

Ceci crée un collage par attraction magnétique, entre le manchon en acier, portant le rotor et l'arbre d'entraînement également en acier, collage faible, mais suffisant, pour perturber l'état d'équilibre angulaire du dispositif d'avance centrifuge auquel le rotor est lié.

La présente invention a pour but de remédier à cet inconvénient et concerne à cet effet un distributeur d'allumage, pour moteurs à combustion interne comprenant un boîtier dans lequel tourne un arbre d'entraînement; un générateur de signaux d'allumage constitué d'un aimant permanent annulaire, d'une bobine induite, d'un stator et d'un rotor solidaire d'un manchon métallique, centré sur l'arbre d'entraînement et, se décalant angulairement par l'action d'un dispositif centrifuge comprenant un premier plateau solidaire de l'arbre et un deuxième plateau solidaire du manchon, lesquels plateaux sont reliés élastiquement par des ressorts de traction, caractérisé en ce qu il comporte des moyens qui provoquent des chocs périodiques, de sens radial, sur le rotor lorsque celui-ci est entraîné en rotation, de manière à diminuer l'hystérésis du dispositif-centrifuge.

A cet effet, le plateau solidaire du rotor, par l'intermédiaire du manchon, comporte à sa périphérie, au moins une saillie sur laquelle prend périodiquement contact un poussoir exerçant une farce F, de sens radial, sur la saillie.

Le poussoir disposé dans un logement prevu sur le boîtier, coulisse dans le sens radial, sous l'effet de la force F d'un ressort, laquelle force F est ajustée par le vissage d'un bouchon sur le boîtier. Les chocs périodiques sont produits en synchronisme avec les signaux d'allumage.

L'avantage obtenu par cette invention consiste en ce que les chocs périodiques provoqués sur le rotor suppriment; par l'effet du choc, le faible collage magnétique existant entre le manchon portant le rotor et l'arbre d'entraînement.

Cette suppression de courte durée, la saillie, dans un mode de réalisation préféré de l'invention ayant une largeur angulaire de 10 dégrés, est néanmoins suffisante pour que le dispositif d'avance centrifuge retrouve un état d'equilibre angulaire, comparable aux états d'équilibre des mêmes dispositifs centrifuges utilisés dons des distributeurs munis d'un rupteur mécanique ou d'un générateur de signaux par effet Hall.

La description qui va suivre en regard des dessins annexés fera mieux comprendre comment l'invention peut être réalisée.
La figure 1, représente en coupe longitudinale, un distributeur selon l'invention.
La figure 2, représente, en vue de dessus et selon la ligne AA le distributeur de la figure 1.

De façon connue, et selon un mode préféré de réalisation, le distributeur d'allumage représenté par la figure 1, comprend un boîtier 1 dans lequel tourne un arbre d'entraînement 2 centré par un coussinet 3.

L'arbre 2 est entraîné en synchronisme avec la vitesse de rotation du moteur à combustion interne, par un élément non représenté. Sur l'arbre 2 est fixé un premier plateau 4, au moyen, par exemple d'une opération de brasage de manière à rendre solidaire ledit plateau par rapport audit arbre.

Le plateau 4 qui constitue une partie d'un dispositif centrifuge porte deux masses 5 qui pivotent chacune autour d'un axe 6 sous l'effet . de la force centrifuge.

Les masses 5 sont munies, chacune, d'une rampe (non représentée) sur lesquelles prennent respectivement appui un doigt 7 (voir figure 2) fixé sur un deuxième plateau 8 solidaire d'un manchon 9, en acier, centré sur l'arbre d'entraînement 2 et pouvant se décaler angulairement, par rapport à l'arbre 2, par l'action des doigts 7 prenant appui sur les rampes des masses pivotantes 5.

Le premier plateau 4 solidaire de l'arbre d'entraînement 2 est muni de deux tourillons 10 sur lesquels prend appui, respectivement, une des extrémités de deux ressorts de traction 11, dont chacune des autres extrémités prend appui sur deux tourillons 8c fixés sur le deuxième plateau 8 de manière que les deux plateaux de ce dispositif centrifuge soient angulairement reliés de façon élastique. Le décalage angulaire du deuxième plateau 8 solidaire du manchon 9, est limité par des butées 8a et 8b (voir figure 2) venant de matière avec le plateau 8, la butée 8a étant en appui, aux très faibles vitesses de rotation, sur la face 4a d'une butée venant de matière avec le. plateau 4 solidaire de l'arbre d'entraînement 2, la butée 8b venant en appui sur la face 4b lorsque la vitesse de rotation, pour laquelle l'avance doit être maximum, est atteinte.

Sur le manchon 9 (voir figure 1) est fixé, par sertissage, un rotor 12 constituant avec l'aimant permanent annulaire 13, le stator 14 et la bobine induite 15, un circuit magnétique générateur de signaux agissant sur un dispositif électronique de commande d'allumage, tel celui décrit, par exemple, dans le brevet francais: 2416 357.

Le rotor 12 et le stator 14 ont un nombre de dents polaires correspondant au nombre de cylindres du moteur à combustion interne. Le circuit magnétique se ferme, sur lui-même, par l'intermédiaire d'une plaque 16, d'un manchon 17 entourant un coussinet 18, dans lequel tourne l'arbre d'entraînement 2.

Le coussinet 18, en acier, ainsi que la plaque 16 et le manchon 17, est porté par un palier ménagé dans un boîtier 19, centré sur le boîtier 1.

Le support isolant 20 de la bobine induite 15 vient s'intercaler entre les boîtiers 1 et 19.

Une tête de distribution fixée sur le boîtier 19 et un répartiteur d'allumage (non représentés) fixé en bout de l'arbre d'entraînement 2, complètent de façon connue ce distributeur.

Conformément à l'invention, il est prévu des moyens 21 à 25 qui provoquent des chocs périodiques, de sens radial, sur le rotor 12 lorsque celui-ci est entraîné en rotation, de manière à diminuer l'hystérésis du dispositif d'avance centrifuge dont est muni le distributeur.

A cet effet le plateau 8 solidaire du rotor 12 comporte, à sa périphérie au moins une saillie 21, sur laquelle prend périodiquement contact un poussoir 22 exerçant une force F, de sens radial, sur la saillie 21.

Le poussoir 22 disposé dans un logement 23 prévu sur le boîtier 1 coulisse, dans le sens radial, sous l'effet de la force F d'un ressort 24, laquelle force F, est ajustée par le vissage d'un bouchon 25 sur le boîtier 1.

Selon un mode préféré de réalisation de l'invention (voir figure 2) et de manière à ce que les chocs périodiques soient produits en synchronisme avec les signaux d'allumage il est prévu, pour une application à un moteur comportant quatre cylindres, quatre saillies 21, espacées angulairement de 90 degrés.

## Revendications

1. Distributeur d'allumage pour moteurs à combustion interne, comprenant un boîtier (1) dans lequel tourne un arbre d'entraînement (2); un générateur de signaux d'allumage constitué d'un aimant permanent annulaire (13), d'une bobine induite (15), d'un stator (14) et d'un rotor (12) solidaire d'un manchon métallique (9) centré sur l'arbre d'entraînement (2) et se décalant angulairement par l'action d'un dispositif centrifuge comprenant un premier plateau (4) solidaire de l'arbre (2) et un deuxième plateau (8) solidaire du manchon (9), lesquels plateaux sont reliés élastiquement par des ressorts de traction (11), caractérisé en ce qu'il comporte des moyens (21 à 25) qui provoquent des chocs périodiques de sens radial, sur le rotor (12) lorsque celui-ci est entraîné en rotation.

2. Distributeur d'allumage selon la revendication 1, caractérisé en ce que le plateau (8) comporte, à sa périphérie, au moins une saillie (21) sur laquelle prend périodiquement contact un poussoir (22) exerçant une force F, de sens radial, sur la saillie (21).

3. Distributeur d'allumage selon les revendications 1 et 2, caractérisé en ce que le poussoir (22) disposé dans un logement (23) prévu sur le boîtier (1) coulisse, dans le sens radial, sous l'effet de la force F d'un ressort (24) laquelle force F est ajustée par le vissage d'un bouchon (25) sur le boîtier (1).

4. Distributeur d'allumage selon la revendication 1, caractérisé en ce que les chocs périodiques sont produits en synchronisme avec les signaux d'allumage.

## Patentansprüche

1. Zündverteiler für Brennkraftmaschinen mit einem Gehäuse (1), in dem eine Antriebswelle (2) rotiert, mit einem Zündsignalgenerator, der aus einem ringförmigen Permanentmagneten (13), einer Induktionsspule (15), einem Stator (14) und einem Rotor (15) besteht, der mit einer Metallmuffe (9) fest verbunden ist, die auf der Antriebswelle (2) zentriert und durch die Wirkung einer Zentrifugalvorrichtung in ihrer Winkellage verschiebbar ist,
wobei die Zentrifugalvorrichtung eine erste, mit der Antriebswelle (2) fest verbundene Platte (4) sowie eine zweite, mit der Metallmuffe (9) fest verbundene Platte (8) umfaßt und diese Platten (4, 8) über Zugfedern (11) elastisch miteinander verbunden sind,
dadurch gekennzeichnet,
daß Mittel (21 bis 25) vorgesehen sind, die auf den Rotor (12) periodische Stöße in radialer Richtung ausüben, wenn dieser zu einer Drehbewegung angetrieben wird.

2. Zündverteiler nach Anspruch 1, dadurch gekennzeichnet, daß an dem Umfang der zweiten Platte (8) wenigstens ein Vorsprung (21) vorgesehen ist, der periodisch mit einem Stößel (22) in Kontakt kommt, der auf ihn (21) eine radial gerichtete Kraft (F) ausübt.

3. Zündverteiler nach Anspruch 1 und 2, dadurch gekennzeichnet, daß der Stößel (22) in einer an dem Gehäuse (1) vorgesehenen Aufnahme (23) angeordnet ist und unter der Rückstellkraft (F) einer Feder (24) in radialer Richtung gleitet, wobei diese Rückstellkraft (F) durch das Verschrauben einer Kappe (25) an dem Gehäuse (1) justiert ist.

4. Zündverteiler nach Anspruch 1, dadurch gekennzeichnet, daß die periodischen Stöße synchron mit den Zündsignalen erzeugt werden.

## Claims

1. An ignition distributor for internal combustion engines, comprising a housing (1) in which there rotates a drive shaft (2), an ignition signal generator formed by an annular permanent magnet (13), an armature coil (15), a stator (14) and a rotor (12) rigid with a metal sleeve (9) centered on the drive shaft (2) and offset angularly under the action of a centrifugal device comprising a first plate (4) rigid with the shaft (2) and a second plate (8) rigid with the sleeve (9), which plates are connected resiliently by traction springs (11), characterised in that it comprises means (21-25) which cause periodic impacts in a radial direction on the rotor (12) when the latter is driven to rotate.

2. An ignition distributor as claimed in claim 1, characterised in that the plate (8) comprises, on its periphery, at least one projection (21) with which there periodically comes into contact a tappet (22) exerting a force F, of radial direction, on the projection (21).

3. An ignition distributor as claimed in claims 1 and 2, characterised in that the tappet (22) disposed in a housing (23) provided in the housing (1) slides in the radial direction under the ^{t} action of the force F of a spring (24), which force F is adjusted by tightening a plug (25) on the housing (1).

4. An ignition distributor as claimed in claim 1, characterised in that the periodic impacts are produced synchronously with the ignition signals.
